# EUROPÄISCHE PATENTANMELDUNG

(11) **EP 4 653 288 A1**
(43) Veröffentlichungstag der Anmeldung: **26.11.2025**
(21) Anmeldenummer: 25167730.8
(22) Anmeldetag: 01.04.2025
(51) Int. Cl.: B61L 3/12, B61L 27/53, B61L 27/20

(54) **VERFAHREN UND PROGRAMMIEREINRICHTUNG ZUM AUTOMATISCHEN PROGRAMMIEREN EINER BALISE EINES ZUGBEEINFLUSSUNGSSYSTEMS**

(30) Priorität: 23.05.2024 DE 102024204768
(71) Anmelder: Siemens Mobility GmbH, 80997 München (DE)
(72) Erfinder: Denecke, Frank, 38162 Cremlingen (DE)
(74) Vertreter: Siemens Patent Attorneys

(57) **Zusammenfassung**

Die Erfindung betrifft ein Verfahren zum automatischen Programmieren einer Balise (7) eines Zugbeeinflussungssystems,
bei dem wenigstens ein Identifizierungsmittel (9) der Balise (7) automatisch erfasst wird,
bei dem anhand des erfassten Identifizierungsmittels (9) eine der Balise (7) zugeordnete Telegrammdatei in einer Projektdatenbank (11) ermittelt wird,
bei dem ein Prüfwert, insbesondere ein Hashwert, der in der Projektdatenbank (11) ermittelten Telegrammdatei zwischengespeichert wird,
bei dem die ermittelte Telegrammdatei auf die Balise (7) übertragen wird,
bei dem nach der erfolgten Übertragung eine Telegrammdatei von der Balise (7) automatisch ausgelesen wird,
bei dem eine Übereinstimmung der übertragenen Telegrammdatei mit der ausgelesenen Telegrammdatei dadurch automatisch überprüft wird, ob ein Prüfwert, insbesondere ein Hashwert, der ausgelesenen Telegrammdatei mit dem zwischengespeicherten Prüfwert wertgleich ist.
Das erfindungsgemäße Verfahren hat den Vorteil, dass eine fehlerfreie Programmierung von Balisen ermöglicht wird.

Die Erfindung betrifft auch eine Programmiereinrichtung (1).

## Beschreibung

### Technisches Gebiet

Die Erfindung betrifft sowohl ein Verfahren als auch eine Programmiereinrichtung zum automatischen Programmieren einer Balise eines Zugbeeinflussungssystems.

Balisen sind eine Art Transponder, die im Gleisbereich von eisenbahntechnischen Anlagen verlegt sind und bahnbetriebliche Informationen, wie beispielsweise Positionsdaten, speichern und an Schienenfahrzeuge übertragen, die die Balise passieren. Beim Passieren wird die Balise vom Schienenfahrzeug aktiviert und anschließend ein digitales Telegramm, das die bahnbetrieblichen Informationen umfasst, von der Balise berührungslos, über die Luftschnittstelle an das Schienenfahrzeug übertragen. In der eisenbahntechnischen Anlage sind eine Vielzahl von Balisen an unterschiedlichen Stellen installiert, die jeweils individuelle bahnbetriebliche Informationen speichert und an das passierende Schienenfahrzeug überträgt. Folglich ist es für die Sicherheit und Funktion der eisenbahntechnischen Anlage sehr wichtig, dass auf jeder Balise die richtigen bahnbetrieblichen Informationen abgespeichert sind. Folglich ist die Programmierung der Balisen, bei der die richtigen bahnbetrieblichen Informationen auf der jeweiligen Balise abgespeichert werden, für die Sicherheit des Zugbeeinflussungssystems und der eisenbahntechnischen Anlage sehr wichtig. Ein Fehler bei der Programmierung ist unbedingt zu vermeiden.

### Technischer Hintergrund

Verfahren und Einrichtungen der eingangsgenannten Art sind beispielsweise aus der DE 10 2009 029 857 A1 oder der EP 0 793 191 A1 bekannt.

### Zusammenfassung der Erfindung

Es ist die Aufgabe der vorliegenden Erfindung, ein Verfahren und eine Einrichtung der eingangsgenannten Art bereitzustellen, welche bei der Programmierung einer Balise eine hohe Sicherheit gewährleisten.

Die Aufgabe wird erfindungsgemäß gelöst durch ein Verfahren zum automatischen Programmieren einer Balise eines Zugbeeinflussungssystems,
bei dem wenigstens ein Identifizierungsmittel der Balise automatisch erfasst wird,
bei dem anhand des erfassten Identifizierungsmittels eine der Balise zugeordnete Telegrammdatei in einer Projektdatenbank ermittelt wird,
bei dem ein Prüfwert, insbesondere ein Hashwert, der in der Projektdatenbank ermittelten Telegrammdatei zwischengespeichert wird,
bei dem die ermittelte Telegrammdatei auf die Balise übertragen wird,
bei dem nach der erfolgten Übertragung eine Telegrammdatei von der Balise automatisch ausgelesen wird,
bei dem eine Übereinstimmung der übertragenen Telegrammdatei mit der ausgelesenen Telegrammdatei dadurch automatisch überprüft wird, ob ein Prüfwert, insbesondere ein Hashwert, der ausgelesenen Telegrammdatei mit dem zwischengespeicherten Prüfwert wertgleich ist.

Weiterhin wird die Aufgabe erfindungsgemäß gelöst durch eine Programmiereinrichtung zum automatischen Programmieren einer Balise eines Zugbeeinflussungssystems,
mit wenigstens einem Erfassungsmittel zum automatischen Erfassen wenigstens eines Identifizierungsmittels der Balise,
mit wenigstens einer Projektdatenbank mit wenigstens einer der Balise zugeordneten Telegrammdatei, die anhand des erfassten Identifizierungsmittels der Balise ermittelbar ist,
mit wenigstens einer Speichereinrichtung zum Zwischenspeichern wenigstens eines Prüfwerts, insbesondere eines Hashwerts, der in der Projektdatenbank ermittelten Telegrammdatei,
mit wenigstens einer Übertragungseinrichtung zum Übertragen der ermittelten Telegrammdatei auf die Balise,
mit wenigstens einer Ausleseeinrichtung zum automatischen Auslesen einer Telegrammdatei von der Balise, und
mit wenigstens einer Überprüfungseinrichtung, die dadurch zum automatischen Überprüfen einer Übereinstimmung der übertragenen Telegrammdatei mit der ausgelesenen Telegrammdatei ausgebildet ist, ob ein Prüfwert, insbesondere ein Hashwert, der ausgelesenen Telegrammdatei mit dem zwischengespeicherten Prüfwert wertgleich ist.

Die erfindungsgemäße Lösung hat den Vorteil, dass sie im Wesentlichen automatisch durchgeführt werden kann und potenzielle Fehlerquellen, wie beispielsweise menschliches Versagen, ausgeschlossen werden können.

Um die Balise zunächst eindeutig zu identifizieren, wird erfindungsgemäß zunächst ein Identifizierungsmittel der Balise automatisch erfasst. Das Identifizierungsmittel der Balise kann beispielsweise ein Typen- oder Bezeichnungsschild der Balise sein, auf dem eine Identifizierungsnummer angegeben ist. Anhand der wenigstens einen Identifizierungsnummer lässt sich die Balise eindeutig identifizieren. Alternativ kann das Identifizierungsmittel auch in Form eines Barcodes bzw. Data Matrix Codes bestehen, die ausgelesen werden können.

Anschließend wird erfindungsgemäß anhand des ermittelten Identifizierungsmittels eine der Balisen zugeordnete Telegrammdatei in einer Projektdatenbank ermittelt, die die bahnbetrieblichen Informationen enthält, die die spezielle Balise enthalten soll. Die in der Projektdatenbank abgelegten Telegrammdateien sind bereits überprüft, so dass hierbei von abgesicherten und damit richtigen Daten ausgegangen werden kann. Ein Prüfwert, der insbesondere ein Hashwert ist, dieser Programmdatei wird erfindungsgemäß ebenfalls erfasst und gespeichert bzw. zwischengespeichert. Der Prüfwert ist bereits in der Projektdatenbank vorhanden und beispielsweise Teil der Programmdatei. Zwar könnte der Prüfwert theoretisch auch nach dem Ermitteln der Programmdatei berechnet werden, jedoch ist dies unüblich und würde einem bestehenden Sicherheitskonzept widersprechen.

Im Anschluss wird die ermittelte Telegrammdatei auf die Balise übertragen. Dies kann beispielsweise, wie in der DE 10 2009 029 857 A1 oder der EP 0 793 191 A1 beschrieben, mit einem entsprechenden Programmiergerät geschehen. Um danach die ordnungsgemäße Übertragung der Telegrammdatei auf die Balise zu überprüfen, wird erfindungsgemäß die Telegrammdatei von der Balise erneut ausgelesen. Danach wird eine Übereinstimmung der übertragenen Telegrammdatei mit der ausgelesenen Telegrammdatei überprüft, und zwar dadurch, ob ein Prüfwert der ausgelesenen Telegrammdatei mit dem zwischengespeicherten Prüfwert wertgleich, also identisch ist. Dabei wird der Prüfwert der ausgelesenen Telegrammdatei von der Balise ausgelesen. Durch die Verwendung der Prüfwerte ist es besonders einfach zu überprüfen, ob die auf der Balise aufgespielte Telegrammdatei der Telegrammdatei entspricht, die in der Projektdatenbank für die Balise ermittelt wurde. Als Prüfwert wird insbesondere ein Hashwert, beispielsweise ein MD4-Hash, verwendet, der normalerweise eine 32-stellige Hexadezimalzahl ist. Die Wertgleichheit der beiden Prüfwerte bedeutet z.B. für MD4, dass alle 32 Stellen der Hexadezimalzahl identisch sind. Dies kann rechnergestützt sehr gut und fehlerfrei automatisch überprüft werden. Wenn diese Wertgleichheit der Prüfwerte festgestellt worden ist, ist die erfindungsgemäße Programmierung der Balise abgeschlossen.

### Ausgestaltungen der Erfindung

Die erfindungsgemäße Lösung kann durch vorteilhafte Ausgestaltung weiterentwickelt werden, die im Folgenden beschrieben sind.

So kann beim Erfassen des Identifizierungsmittels ein Abbild eines außen an der Balise angeordneten, optisch erkennbaren Identifizierungsmittels erzeugt und anhand des Abbilds eine Zeichenfolge des Identifizierungsmittels ermittelt werden. Dies hat den Vorteil, dass auch eine an sich schwer erfassbare Zahlenfolge automatisch gelesen werden kann. Beim Ermitteln der Zeichenfolge kann beispielsweise ein OCR-Verfahren (Optical Character Reading) verwendet werden, um die Zeichenfolge besonders sicher und fehlerfrei zu erkennen.

Um die Sicherheit beim Erfassen des Identifizierungsmittels der Balise zu erhöhen, können zwei unterschiedliche Identifizierungsmittel der Balise im Wesentlichen gleichzeitig erfasst werden. Durch das gleichzeitige Erfassen ist die Sicherheit maßgelblich erhöht, weil hierdurch die Fehleroffenbarung steigt. Hierfür müssen allerdings zwei Identifizierungsmittel an der Balise vorhanden sein, was aber häufig der Fall ist, z.B. bei einer Eurobalise. Die zwei Identifizierungsmittel können beispielsweise eine Balisen-ID und eine Seriennummer sein.

In einer vorteilhaften Ausgestaltung kann bei einer Übereinstimmung der Prüfwerte automatisch ein Prüfprotokoll erzeugt und abgespeichert werden. Dies hat den Vorteil, dass die korrekte Programmierung der Balise auch später nachgewiesen werden kann, beispielsweise im Zuge einer Überprüfung oder eisenbahntechnischen Zulassung der Anlage. So können beispielsweise die Prüfprotokolle von allen in der Projektdatenbank vorhandenen Balisen zusammen abgelegt werden, z.B. auch direkt in der Projektdatenbank. Ferner kann das wenigstens eine erfasste Identifizierungsmittel der Balise im Prüfprotokoll mit aufgeführt werden. Dies hat den Vorteil einer besseren Dokumentation. Beispielsweise kann das erzeugte Abbild des Identifizierungsmittels im Protokoll mit aufgeführt sein.

Um eine fehlerhafte Programmierung auszuschließen, kann bei keiner Übereinstimmung der Prüfwerte eine Fehlermeldung ausgegeben werden.

In einer vorteilhaften Ausgestaltung der erfindungsgemäßen Programmiereinrichtung kann diese zum Ausführen des erfindungsgemäßen Verfahrens gemäß einer der zuvor beschriebenen Ausgestaltungen ausgebildet sein.

Ferner kann die Programmiereinrichtung wenigstens eine Aufnahmevorrichtung umfassen, in der die Balise und/oder ein Programmiergerät in einer vorbestimmten Position anordenbar sind. Hierdurch wird sichergestellt, dass die Balise sich in einer Position befindet, in der das oder die Identifizierungsmittel zuverlässig ausgelesen werden kann/können. Insbesondere ist eine festgelegte Positionierung der Balise bei Identifizierungsmitteln in Form von außen angeordneten Schildern sehr wichtig. So ist nämlich gewährleistet, dass beim automatischen Erfassen des Identifizierungsmittels, z.B. durch ein Abbild, auch die enthaltene Zeichenfolge erfasst und ermittelt werden kann.

Um die Sicherheit weiter zu erhöhen, kann die Programmiereinrichtung wenigstens zwei separate Erfassungsmittel, insbesondere eine Kameraeinrichtung mit zwei separaten optischen Sensoren, umfassen, die zum im Wesentlichen gleichzeitigen Erfassen von wenigstens zwei Identifizierungsmitteln der Balise ausgebildet sind. Hierdurch ist die Fehleroffenbarung erhöht, wie oben bereits beschrieben.

Des Weiteren wird ein Computerprogrammprodukt mit Programmbefehlen zur Durchführung des genannten erfindungsgemäßen Verfahrens und/oder dessen Ausführungsbeispielen beansprucht. Mittels des Computerprogrammprodukts sind jeweils das erfindungsgemäße Verfahren und/oder dessen Ausführungsbeispiele durchführbar, wenn das Computerprogrammprodukt auf einem Computer ausgeführt wird. Ein solcher Computer kann beispielsweise bei der Inbetriebnahme und Montage einer eisenbahntechnischen Anlage zum Einsatz kommen.

### Exemplarische Ausführungsbeispiele der Zeichnung

Im Folgenden wird die Erfindung mit Bezug auf die beigefügten Zeichnungen erläutert.

Es zeigen:
- Fig. 1: eine schematische Darstellung einer beispielhaften Ausführungsform einer erfindungsgemäßen Programmiereinrichtung in einer Seitenansicht;
- Fig. 2: eine schematische Darstellung der Programmiereinrichtung in Fig. 1 in einer Draufsicht.

### Detaillierte Beschreibung der Ausführungsbeispiele

Eine erfindungsgemäße Programmiereinrichtung 1 in der beispielhaften Ausführungsform in den Figuren 1 und 2 umfasst ein Programmiergerät 2, einen Grundrahmen 3, eine Kameraeinrichtung 4 und einen Computer 5. Ferner weist die Programmiereinrichtung 1 eine erste Aufnahmevorrichtung 6, in der eine Balise 7 angeordnet ist, und eine zweite Aufnahmevorrichtung 14, in der das Programmiergerät 2 angeordnet ist, auf.

Das Programmiergerät 2 ist zum Übertragen und Auslesen von Telegrammdateien auf die Balise 7 bzw. von der Balise 7 ausgebildet und an sich bekannt. Das Programmiergerät 2 wird beispielsweise manchmal als TPG bezeichnet und ist beispielhaft in der EP 0 793 191 A1 beschrieben. Auf dem Programmiergerät 2 ist bei der Ausführungsform in den Figuren die erste Aufnahmevorrichtung 6 in Form von Rahmenwinkeln angeordnet, in der die Balise 7 in einer vorbestimmten und im Wesentlichen eindeutigen Programmierposition angeordnet werden kann. Das Programmiergerät 2 umfasst zum Übertragen von Telegrammdateien auf die Balisen eine Übertragungseinrichtung 12 und zum Auslesen der Telegrammdateien von den Balisen 7 eine Ausleseeinrichtung 13.

Der Grundrahmen 3 ist wiederum mit einer zweiten Aufnahmevorrichtung 14, ebenfalls in Form von Rahmenwinkeln, für die Aufnahme des Programmiergeräts 2 ausgebildet. So kann auch das Programmiergerät 2 in einer vorbestimmten Programmierposition angeordnet werden, so dass auch die Balise 7 zum Grundrahmen 3 eine vorbestimmte Programmierposition einnimmt. Die Kameraeinrichtung 4 ist ebenfalls am Grundrahmen 3 angeordnet, im Wesentlichen gegenüberliegend zu Identifizierungsmitteln 9 der Balise 7.

Die Kameraeinrichtung 4 umfasst in der beispielhaften Ausführungsform in den Figuren zwei optische Sensoren 8, die so angeordnet sind, dass sie die zwei Identifizierungsmittel 9 der Balise 7 erfassen können.

Der Computer 5 ist über eine Kabelverbindung 10 sowohl mit der Kameraeinrichtung 4 als auch mit dem Programmiergerät 2 verbunden und umfasst neben den üblichen Eingabegeräten, wie z. B. Tastatur und Maus, und Ausgabegeräten, wie z. B. Monitor und Lautsprecher, auch eine Projektdatenbank 11. In der Projektdatenbank 11 sind eine Vielzahl von Telegrammdateien für viele Balisen 7 einer eisenbahntechnischen Anlage (nicht dargestellt) abgelegt, die mit einem Zugbeeinflussungssystem (nicht dargestellt) ausgestattet ist. Der Computer 5 umfasst eine Überprüfungseinrichtung (nicht dargestellt), mittels der geprüft werden kann, ob zwei Prüfwerte von Telegrammdateien wertgleich sind.

Im Folgenden wird beschrieben, wie mit der erfindungsgemäßen Programmiereinrichtung 1 in der beispielhaften Ausführungsform in den Figuren die Balise 7 automatisch programmiert werden kann.

Zunächst wird die Balise 7 und das Programmiergerät 2 in den vorbestimmten Programmierpositionen in der Aufnahmevorrichtung 6 auf dem Programmiergerät 2 bzw. in der Aufnahmevorrichtung 14 auf dem Grundrahmen 3 angeordnet. Diese Programmierpositionen sind so gewählt, dass die optischen Sensoren 8 der Kameraeinrichtung 4 einen optimalen Abstand zu den Identifizierungsmitteln 9 der Balise 7 aufweisen, um ein Abbild von den Identifizierungsmitteln 9 erstellen zu können. Die Identifizierungsmittel 9 sind jeweils als fest an der Balise 7 angeordnete Schilder ausgebildet, die Zeichenfolgen zeigen. Dabei sind die Identifizierungsmittel 9 zueinander unterschiedlich ausgebildet, beispielsweise das eine als Bailisen-ID und das andere als Seriennummer der Balise 7.

Nachdem die Balise 7 positioniert ist, wird der automatische Programmiervorgang gestartet. Dies kann beispielsweise durch eine Eingabe an dem Computer 5 geschehen.

Anschließend wird mittels der Kameraeinrichtung 4 gleichzeitig ein Abbild von den beiden Identifizierungsmitteln 9 erstellt und von der Kameraeinrichtung 4 an den Computer 5 übermittelt. Anhand des Abbilds oder der Abbilder wird automatisch mittels einer Texterkennung, beispielsweise über ein OCR-Verfahren, die Seriennummer und die Balisen-ID der entsprechenden Balise 7 ermittelt. Durch ein gleichzeitiges Erfassen der beiden Identifizierungsmittel 9 ist sichergestellt, dass beide Identifizierungsmittel 9 zur gleichen Balise gehören.

In der Projektdatenbank 11 wird vom Computer 5 geprüft, ob die ermittelte Balisen-ID und Seriennummer zur gleichen Balise 7 in der Projektdatenbank 11 gehören. Wenn dies der Fall ist, wird eine zugehörige Telegrammdatei in der Projektdatenbank 11 ermittelt und an das Programmiergerät 2 übermittelt. Die ermittelte Telegrammdatei umfasst neben den zu überspielenden bahnbetrieblichen Informationen, wie Positionsdaten, auch einen Prüfwert, insbesondere einen Hashwert, wie z. B. MD4. Dieser Prüfwert wird auf dem Computer 5 zwischengespeichert.

Anschließend wird vom Computer 5 die Übertragung der für die Balise 7 ermittelten Telegrammdatei durch das Programmiergerät 2 gestartet und entsprechend durchgeführt.

Nach der abgeschlossenen Übertragung der ermittelten Telegrammdatei auf die Balise 7 startet eine Überprüfung der Programmierung der Balise 7. Hierfür liest das Programmiergerät 2 zunächst die nun auf der Balise 7 abgespeicherte Telegrammdatei aus und übermittelt diese an den Computer 5. Auch die ausgelesene Telegrammdatei umfasst einen Prüfwert. Dieser Prüfwert wird durch die Überprüfungseinrichtung des Computers 5 mit dem abgespeicherten Prüfwert verglichen. Wenn die beiden Prüfwerte wertgleich übereinstimmen, ist gewährleistet, dass die richtige Telegrammdatei auf die Balise 7 aufgespielt wurde.

Nach der erfolgreichen Programmierung der Balise 7 kann der Computer 5 ein Prüfprotokoll erzeugen und abspeichern, in dem verschiedene Informationen wie beispielsweise Programmier- und Prüfzeitpunkt und die Abbilder der erfassten Identifizierungsmittel 9 abgelegt sind. Dieses Prüfprotokoll kann auf dem Computer 5 abgespeichert und zu einem späteren Zeitpunkt erneut ausgelesen werden.

Falls die Überprüfungseinrichtung des Computers 5 keine Übereinstimmung der beiden Prüfwerte feststellt, wird kein Prüfprotokoll ausgegeben, sondern eine Fehlermeldung.

## Patentansprüche

1. Verfahren zum automatischen Programmieren einer Balise (7) eines Zugbeeinflussungssystems,
bei dem wenigstens ein Identifizierungsmittel (9) der Balise (7) automatisch erfasst wird,
bei dem anhand des erfassten Identifizierungsmittels (9) eine der Balise (7) zugeordnete Telegrammdatei in einer Projektdatenbank (11) ermittelt wird,
bei dem ein Prüfwert, insbesondere ein Hashwert, der in der Projektdatenbank (11) ermittelten Telegrammdatei zwischengespeichert wird,
bei dem die ermittelte Telegrammdatei auf die Balise (7) übertragen wird,
bei dem nach der erfolgten Übertragung eine Telegrammdatei von der Balise (7) automatisch ausgelesen wird,
bei dem eine Übereinstimmung der übertragenen Telegrammdatei mit der ausgelesenen Telegrammdatei dadurch automatisch überprüft wird, ob ein Prüfwert, insbesondere ein Hashwert, der ausgelesenen Telegrammdatei mit dem zwischengespeicherten Prüfwert wertgleich ist.

2. Verfahren nach Anspruch 1,
**dadurch gekennzeichnet, dass**
beim Erfassen des Identifizierungsmittels (9) ein Abbild eines außen an der Balise (7) angeordneten, optisch erkennbaren Identifizierungsmittels (9) erzeugt und anhand des Abbilds eine Zeichenfolge des Identifizierungsmittels (9) ermittelt wird.

3. Verfahren nach Anspruch 1 oder 2,
**dadurch gekennzeichnet, dass**
zwei unterschiedliche Identifizierungsmittel (9) der Balise (7) im Wesentlichen gleichzeitig erfasst werden.

4. Verfahren nach einem der oben genannten Ansprüche,
**dadurch gekennzeichnet, dass**
bei einer Übereinstimmung der Prüfwerte ein Prüfprotokoll erzeugt und abgespeichert wird.

5. Verfahren nach Anspruch 4,
**dadurch gekennzeichnet, dass**
im Prüfprotokoll das wenigstens eine erfasste Identifizierungsmittel (9) der Balise (7) aufgeführt wird.

6. Verfahren nach einem der oben genannten Ansprüche,
**dadurch gekennzeichnet, dass**
bei keiner Übereinstimmung der Prüfwerte eine Fehlermeldung ausgegeben wird.

7. Programmiereinrichtung (1) zum automatischen Programmieren einer Balise (7) eines Zugbeeinflussungssystems,
mit wenigstens einem Erfassungsmittel zum automatischen Erfassen wenigstens eines Identifizierungsmittels (9) der Balise (7),
mit wenigstens einer Projektdatenbank (11) mit wenigstens einer der Balise (7) zugeordneten Telegrammdatei, die anhand des erfassten Identifizierungsmittels (9) der Balise (7) ermittelbar ist,
mit wenigstens einer Speichereinrichtung zum Zwischenspeichern wenigstens eines Prüfwerts, insbesondere eines Hashwerts, der in der Projektdatenbank (11) ermittelten Telegrammdatei,
mit wenigstens einer Übertragungseinrichtung (12) zum Übertragen der ermittelten Telegrammdatei auf die Balise (7),
mit wenigstens einer Ausleseeinrichtung (13) zum automatischen Auslesen einer Telegrammdatei von der Balise (7), und
mit wenigstens einer Überprüfungseinrichtung, die dadurch zum automatischen Überprüfen einer Übereinstimmung der übertragenen Telegrammdatei mit der ausgelesenen Telegrammdatei ausgebildet ist, ob ein Prüfwert, insbesondere ein Hashwert, der ausgelesenen Telegrammdatei mit dem zwischengespeicherten Prüfwert wertgleich ist.

8. Programmiereinrichtung (1) nach Anspruch 7,
**dadurch gekennzeichnet, dass**
die Programmiereinrichtung (1) zum Ausführen des Verfahrens nach einem der Ansprüche 1 bis 6 ausgebildet ist.

9. Programmiereinrichtung (1) nach Anspruch 7 oder 8,
**dadurch gekennzeichnet, dass**
die Programmiereinrichtung (1) wenigstens eine Aufnahmevorrichtung (6, 14) umfasst, in der die Balise (7) und/oder ein Programmiergerät in einer vorbestimmten Position anordenbar sind.

10. Programmiereinrichtung (1) nach einem der Ansprüche 7 bis 9,
**dadurch gekennzeichnet, dass**
die Programmiereinrichtung (1) wenigstens zwei separate Erfassungsmittel, insbesondere eine Kameraeinrichtung (4) mit zwei separaten optischen Sensoren (8), umfasst, die zum im Wesentlichen gleichzeitigen Erfassen von wenigstens zwei Identifizierungsmitteln (9) der Balise (7) ausgebildet sind.

11. Computerprogrammprodukt mit Programmbefehlen zur Durchführung des Verfahrens nach einem der Ansprüche 1 bis 6.

12. Computerprogrammprodukt, das direkt in den internen Speicher eines Computers (5) geladen werden kann und Programmbefehlen zur Durchführung des Verfahrens nach einem der Ansprüche 1 bis 6 umfasst, wenn das Produkt auf dem Computer (5) läuft.
